# EUROPÄISCHE PATENTSCHRIFT

(11) **EP 0 786 921 B1**
(45) Veröffentlichungstag und Bekanntmachung des Hinweises auf die Patenterteilung: **17.07.2002**
(21) Anmeldenummer: 96101105.3
(22) Anmeldetag: 26.01.1996
(51) Int. Cl.: H04S 1/00

(54) **Digitaler Demodulator**
Digital demodulator
Démodulateur numérique

(43) Veröffentlichungstag der Anmeldung: 30.07.1997
(73) Patentinhaber: Micronas GmbH, 79108 Freiburg (DE)
(72) Erfinder: Witte, F.O., Dr., D-79312 Emmendingen (DE)

(56) Entgegenhaltungen:
- EP-A- 0 343 273
- EP-A- 0 527 432
- DE-A- 4 340 012
- GB-A- 2 145 594

## Beschreibung

Die Erfindung betrifft einen digitalen Demodulator für ein quadraturmoduliertes Signal, das mittels einer Amplituden- und Phasenmodulation ein Kombinationssignal überträgt.

Quadraturmodulierte Signale werden gerne angewendet, wenn in einem Übertragungskanal zusammengehörige Signale, die aber unabhängig voneinander sein sollen, zu übertragen sind. Eine derartige Anwendung ist die Übertragung von Stereosignalen nach dem C-QUAM-Standard, bei der ein Summensignal über die Amplitudenmodulation und ein Differenzsignal sowie ein Pilotton über die Phasenmodulation des jeweiligen Trägers übertragen wird. Ein Beispiel für einen zugehörigen digitalen Demodulator ist in der Offenlegungschrift DE 43 40 012 A1 beschrieben. Eine Quadratursignalquelle bildet aus dem empfangenen quadraturmodulierten Signal mittels eines Quadraturmischers ein Inphasensignal und ein Quadraturphasensignal. Die Digitalisierung kann dabei vor oder nach dem Quadraturmischer erfolgen. Mittels eines Koordinatenumsetzers, der insbesondere nach dem Cordic-Algorithmus arbeitet, wird aus dem digitalisierten Inphasensignal und dem digitalisierten Quadraturphasensignal ein Betragssignal und ein Phasensignal gebildet. Ein vom Phasensignal gesteuerter Regelkreis steuert die Oszillatorfrequenz des Quadraturmischers exakt auf den Wert der Trägerfrequenz, so daß das Inphasensignal und das Quadraturphasensignal in das Basisband transformiert werden. Eine verbleibende mittlere Phasenabweichung wird dadurch korrigiert, daß der Regelkreis auch in das Phasensignal eingreift und dort ein Korrektursignal addiert oder subtrahiert, das den zeitlichen Mittelwert des Phasensignals auf den Nullphasenwert zieht. Ein Dekodierer, der im wesentlichen eine bekannte Stereomatrix enthält, bildet aus dem Betragssignal und dem Phasensignal das gesuchte Links- und Rechtssignal sowie das Pilotsignal bei 25 Hz.

Aufgabe der Erfindung ist es, einen verbesserten digitalen Demodulator für derartige quadraturmodulierte Signale anzugeben, der besser an die digitale Signalverarbeitung angepaßt ist und geringere Anforderungen an die Quadratursignalquelle stellt.

Die Aufgabe wird durch die Erfindung entsprechend den Merkmalen des Anspruchs 1 wie folgt gelöst:
- eine Quadratursignalquelle, die abhängig vom empfangenen quadraturmodulierten Signal ein digitalisiertes Inphasensignal und ein digitalisiertes Quadraturphasensignal in tiefer Frequenzlage liefert, wobei die Bandbreite des tiefen Frequenzbereiches nicht größer ist als ein Zehntel der Digitalisierungsfrequenz,
- ein Koordinatenumsetzer, der aus dem digitalisierten Inphasensignal und dem digitalisierten Quadraturphasensignal ein Betragssignal und ein erstes Phasensignal bildet,
- ein dem Koordinatenumsetzer nachgeschalteter erster Regelkreis, der die Steigung des ersten Phasensignals im zeitlichen Mittel auf den Wert Null oder einen Restwert regelt und damit ein zweites Phasensignal bildet,
- ein dem Koordinatenumsetzer nachgeschalteter zweiter Regelkreis, der den zeitlichen Mittelwert des zweiten Phasensignals auf einen Phasenbezugswert, insbesondere eine Nullphasenlage, regelt und damit ein drittes Phasensignal bildet, und
- ein Dekodierer, der aus dem Betragssignal und dem dritten Phasensignal mindestens eine digitalisierte Komponente des Kombinationssignals bildet.

Der wesentliche Vorteil dieser Anordnung besteht darin, daß die Ausgangssignale der Quadratursignalquelle, das digitalsierte Inphasensignal und das digitalisierte Quadraturphasensignal nicht die exakte Basisbandlage aufweisen müssen, sondern nur in einem relativ tiefen Frequenzbereich liegen müssen. Die Bandbreite dieses tiefen Frequenzbereiches hängt von der Digitalisierungsfrequenz ab und soll dabei möglichst nicht größer sein als ein Zehntel der Digitalisierungsfrequenz. Diese günstigen Randbedingungen erlauben, daß ein digitaler Quadraturmischer auf einfachste Weise durch digitale Umschalter zu realisieren ist, weil das quadraturmodulierte Digitalsignal lediglich mit den Werten +1, -1 und 0 zu multiplizieren ist. Bei einer exakten Transformation des quadraturmodulierten Digitalsignals in das Basisband wäre eine exakte Frequenzanpassung des digitalen Mischungssignals erforderlich, was nur über eine sehr aufwendige Sinus- und/oder Cosinus-Tabelle mit zwei aufwendigen digitalen Multiplizierern zu realisieren wäre. Eine analoge Ausführung des Quadraturmischers mit nachfolgender Digitalisierung des Inphasen- und Quadraturphasensignals ist natürlich ebenfalls möglich, wobei nach der Erfindung die Oszillatorfrequenz nicht nachgeregelt werden muß und daher unkritisch gegenüber der Frequenzlage und Driftänderungen ist. Die Erfindung vermeidet somit eine phasenstarre Nachführung des Quadraturmischers, aufwendige Sinus- und/oder Cosinus-Tabellen und aufwendige Multiplizierer bei der Quadraturmischung.

Eine vorteilhafte Ansteuerung des ersten Regelkreises erfolgt über die Steigung des ersten Phasensignals, die sich aus der Differenzbildung zwischen mindestens zwei zeitlich benachbarten Abtastwerten ergibt. Dies schließt selbstverständlich mit ein, daß weitere Abtastwerte zur Differenzbildung erfaßt werden können, wobei eine bessere Mittelwertbildung erreicht wird und Störgrößen besser unterdrückt werden können.

Für die Genauigkeit der Regelung ist es ferner zweckmäßig, wenn die Regelkreise einen Integrator enthalten. Hierfür eignen sich insbesondere Akkumulatorschleifen mit genügender Stellenkapazität, damit im Normalbetrieb kein Überlauf stattfindet.

Von Vorteil ist, wenn das Stellsignal des ersten und/oder zweiten Regelkreises derart ausgebildet ist, daß es als additives oder subtraktives Korrektursignal über eine Addierschaltung mit dem jeweiligen Phasensignal kombiniert werden kann. Bei geeigneter Ausführung der beiden Regelkreise lassen sich die beiden Stellsignale additiv kombinieren, so daß nur ein einziger Addierer zur Korrektur im Phasensignalpfad erforderlich ist. In gleicher Weise kann der Integrator für den ersten und zweiten Regelkreis gemeinsam ausgebildet sein, indem die beiden Stellsignale dem Addierer im Akkumulatorkreis zugeführt sind. Dessen Ausgang liefert dann das gemeinsame Stellsignal.

Für die jeweilige Übertragungsnorm kann es erforderlich sein, daß das dritte Phasensignal vor dem Dekodierer mittels einer Modifizierungseinrichtung zu modifizieren ist. Die Modifizierungseinrichtung entspricht einer vorgegebenen Signalkennlinie, die invers zur Signalkennlinie auf der Senderseite ist. Die Modifizierungseinrichtung kann dabei eine nichtlineare Kennlinie aufweisen, z.B. ist bei dem C-QUAM-Standard als Kennlinie auf der Empfängerseite ein Tangensverlauf vorgeschrieben. Der Tangensverlauf kann dabei durch eine Speichertabelle definiert sein oder durch eine Polynomannäherung wie in der bereits genannten DE 43 40 012.

Die Erfindung und vorteilhafte Ausgestaltungen werden nun anhand der Zeichnung mit mehreren Figuren näher erläutert:
Fig. 1 zeigt schematisch als Schaltung einen digitalen Demodulator nach der Erfindung,
Fig. 2 zeigt im Zeitdiagramm das zugehörige erste Phasensignal,
Fig. 3 zeigt im Zeitdiagramm das zugehörige zweite Phasensignal und
Fig. 4 zeigt einige Signale anhand einer komplexen Zeigerdarstellung.

In der schematischen Darstellung von Fig. 1 empfängt eine Eingangsstufe 1 ein qudraturmoduliertes Signal sq von einer Antenne, einem Kabel oder einer sonstigen Einrichtung. Eine Quadratursignalquelle 2 mit angeschlossenem Oszillator 2.1, der als Mischungssignal sx ein digitales Signal mit einer vorgegebenen Frequenz fx abgibt, bildet aus dem quadraturmodulierten Signal sq ein Inphasensignal I und ein Quadraturphasensignal Q, wobei beide Signale I und Q digitalisiert sind. Die Digitalisierung kann dabei in der Quadratursignalquelle 2 oder bereits in der Eingangssstufe 1 erfolgen.

Zum Verständnis für das C-QUAM-Stereo-Übertragungsverfahren werden im folgenden, einige kurze Erläuterungen eingeschoben, vgl. hierzu Fig. 4. Die Abkürzung C-QUAM steht für "Compatibel - Quadratur Amplitude Modulation", einem AM-Stereoübertragungsverfahren, das von Motorola entwickelt wurde und zur Zeit insbesondere in USA und Australien verwendet wird. Für die Stereoübertragung wird aus der Links- und Rechtsinformation L bzw. R, wie bei nahezu allen Stereo-Standards, zuächst in ein Summen- und ein Differenzsignal S bzw. D gebildet:$\text{S = L + R und D = L - R.}$

Das modulierte Signal erhält man aus dem Realteil (=Re) und Imaginärteil eines komplexen Zeigers M(t), der sich entsprechend der Trägerfrequenz f mit der Rotationsfrequenz ω dreht. Der Betrag dieses Zeigers soll dabei immer den Wert 1+S annehmen, wobei der Wert 1 den Träger mit konstant angenommener Größe repräsentiert. Die Größe des Differenzsignals D wirkt sich ausschließlich auf die Phasenlage des Zeigers M(t) aus. Der Phasenwinkel ϕ des Modulationsvektors M(t) ergibt sich zu:$\text{ϕ = arctan (D/(1 + S)).}$

Das auf die Trägeramplitude normierte C-QUAM-Signal kann somit durch folgenden Ausdruck beschrieben werden:${\text{M(t) = Re {(1 + S) Exp (j}}_{\text{x}} \text{(ωt + ϕ)}.}$

Auf das Differenzsignal D wird ferner ein Pilotton P mit einer Frequenz von 25 Hz bei 5 % Aussteuerung moduliert, der eine Stereoerkennung und damit eine automatische Stereoumschaltung ermöglicht.

In Fig. 1 schließt sich an die Quadratursignalquelle 2 ein Koordinatenumsetzer 3 an, der aus dem Inphasensignal I und dem Quadraturphasensignal Q ein Betragssginal b und ein erstes Phasensignal p1 bildet. Der Koordinatenumsetzer 3 führt eine Umsetzung von karthesischen Koordinaten in Polarkoordinaten aus. Für diese Umsetzung eignet sich insbesondere der bekannte Cordic-Algorithmus, der die gesuchten Werte über eine iterative Näherung mit beliebiger Genauigkeit bestimmt.

Wie eingangs erwähnt, ist es nicht erforderlich, daß die Quadraturmischung direkt in das Basisband erfolgt. Wenn das Inphasensignal I und das Quadraturphasensignal Q mit einer Frequenz von 19 kHz abgetastet werden, dann reicht es für die Demodulation nach der Erfindung aus, wenn die restliche Rotationsfrequenz ωᵣ des komplexen Zeigers M(t) kleiner als 2 kHz bleibt.

Die Differenz aus der Mischungsfrequenz fx und der Trägerfrequenz f ergibt eine Restfrequenz fr und damit eine verbleibende Rotationsfrequenz ωᵣ des komplexen Zeigers M(t). Sie bewirkt, daß das erste Phasensignal p1 nicht konstant ist sondern im zeitlichen Mittel konstant zu- oder abnimmt, vgl. auch Fig. 2. Dies entspricht einer konstanten Versatzfrequenz ωᵣ die mittels eines ersten Regelkreises 4 auf den Wert Null gebracht wird, indem die mittlere Steigung mt des ersten Phasensignals p1 durch ein erstes Stellsignal c1 mit einer gleichgroßen negativen Steigung kompensiert wird. Das Stellsignal c1 wird mittels eines ersten Addierers 5 dem ersten Phasensignal p1 hinzugefügt und bildet damit ein zweites Phasensignal p2, vgl. auch Fig. 3. In Fig. 1 wird die Steigung durch einen Differenzbildner 6 aus zwei aufeinanderfolgenden Abtastwerten gebildet, die dann mittels einer ersten Filtereinrichtung 7 gewichtet und/oder gemittelt werden. Der Ausgang der ersten Filtereinrichtung 7 wird mittels eines Integrators 8 integriert, dessen Ausgang das erste Stellsignal c1 an den ersten Addierer 5 liefert. Der Differenzbildner 6 besteht aus einem ersten Verzögerer 6.1 und einem Subtrahierer 6.2. Der Integrator 8 besteht aus einer Akkumulatorschleife mit einem zweiten Addierer 8.1 und einem zweiten Verzögerer 8.2. Die Ausgangssignale der beiden Regelschleifen 4, 9 werden dem zweiten Addierer 8.1 als invertierte Signale zugeführt, damit die Regelrichtung beim ersten Addierer 5 stimmt.

Die Kompensation der mittleren Steigung mp bewirkt aber noch nicht, daß das zweite Phasensignal p2 im zeitlichen Mittel exakt auf den Phasenbezugswert zu liegen kommt. Der zeitliche Mittelwert tm des zweiten Phasensignals p2 ist in Fig. 3 als leicht ansteigende Gerade unterhalb der Nullphasenbezugsachse dargestellt. Mittels eines zweiten Regelkreises 9 wird der zeitliche Mittelwert tm des zweiten Phasensignals p2 exakt auf die Nullphasenbezugsachse gebracht. Dies wird mittels einer zweiten Filtereinrichtung 10 und dem Integrator 8 erreicht, indem das Ausgangssignal des ersten Addierers 5 direkt oder über eine Modifizierungseinrichtung 11 dem Eingang der zweiten Filtereinrichtung 10 zugeführt wird, an deren Ausgang ein weiterer Eingang des Integrators 8 liegt. Als Ergebnis bildet der zweite Regelkreis 9 ein zweites Stellsignal c2, das mittels des ersten Addierers 5 additiv/subtraktiv dem ersten Phasensignal p1 und einem ersten Stellsignal c1 hinzugefügt wird und damit ein drittes Phasensignal p3 bildet, das bezüglich seiner Steigung und Phase im zeitlichen Mittel richtig liegt. Das zweite Phasensignal p2 liefert mit seinem Mittelwert mp2 das Eingangssignal des zweiten Regelkreises. Die momentanen Abweichungen des dritten Phasensignals p3 von der Nullphasenbezugslage entsprechen somit nur noch dem gesuchten Differenzsignal D und dem Pilotsignal P. Mittels eines Dekodierers 12 werden aus dem Betragssignal b und dem dritten Phasensignal p3 die gesuchten Komponenten L, R, P des Stereo-Kombinationssignals gebildet. Entsprechend dem Übertragungsstandard wird in der Regel zuvor das dritte Phasensignal p3 mittels der Modifizierungseinrichtung 11 modifiziert, indem beispielsweise der zugehörige Tangenswert bestimmt wird. Da im Betragssignal b die Trägeramplitude enthalten ist, wird für die Stereo-Matrix im Dekodierer 12 das dritte Phasensignal p3 bzw. das modifizierte Phasensignal p3' auf die Trägeramplitude normiert. Dies erfolgt mittels eines Multiplizierers 13, dessen erster Eingang mit dem Betragssignal b und dessen zweiter Eingang mit dem dritten Phasensignal p3 bzw. p3' gespeist ist.

Es wird darauf hingewiesen, daß in Fig. 1 das zweite und dritte Phasensignal p2, p3 identisch sind, weil der Ausgang des ersten und zweiten Regelkreises 4, 9 durch den gemeinsamen Addierer 5 gebildet wird. Die Funktionsweise des Demodulators wird durch die getrennte Betrachtung von p2, p3 verständlicher.

In Fig. 2 ist schematisch der zeitliche Verlauf des ersten Phasensignals p1 dargestellt. Der restlichen Rotationsfrequenz ωᵣ des komplexen Zeigers M(t) entspricht eine stetige Zunahme mp der mittleren Phase mp1, die durch eine sägezahnförmige, durchgezogene Linie dargestellt ist. Das erste Phasensignal p1 wird vorzugsweise als Zweierkomplement-Zahlenwert dargestellt, dessen untere bzw. obere Wertegrenze dem Phasenwinkel -π bzw. +π entspricht. Die stetig zunehmende Phase mp1 springt somit gleichsam von dem Phasenwert +π auf den Phasenwert -π zurück. Die Ankopplung des jeweiligen Phasenwertes an die Zweierkomplement-Zahlendarstellung hat den großen Vorteil, daß Phasendifferenzwerte richtig wiedergegeben werden, auch wenn die Phase zwischenzeitlich übergelaufen ist. Der gestrichelte Bereich um die mittlere Phase mp1 gibt den Bereich an, in dem sich das erste Phasensignal p1 durch die Modulation mit dem Differenzsignal D und dem Pilotsignal P aufhalten kann.

In Fig. 3 ist schematisch der zeitliche Verlauf des zweiten Phasensignals p2 dargestellt, das durch eine Phasenkorrektur mittels des ersten Regelkreises 4 erhalten wird. Die mittlere Phase mp2 hat hierbei allenfalls noch eine ganz geringfügige Steigung tm. Die mittlere Phase mp2 liegt jedoch nicht wie erforderlich auf der Nullphasen-Bezugsachse - allenfalls zufällig. Die Korrektur der Nullphasenlage erfolgt durch den zweiten Regelkreis 9, der auch die geringfügige restliche Steigung tm unterdrückt. Die momentane Phase des zweiten Phasensignals p2 liegt dabei in dem gestrichelt dargestellten Phasenbereich um die mittlere Phase mp2.

In Fig. 4 wird wie bereits erläuert in einer komplexen Zeigerdarstellung der mit der Frequenz ω rotierende Modulationsvektor M(t) dargestellt. Die Modulationskomponenten 1+S und D definieren dabei die momentane Amplitude und Phase ϕ des Zeigers gegenüber einem mit konstanter Amplitude und mit konstanter Frequenz umlaufenden Bezugszeiger. Beim hochfrequent übertragenen Quadratursignal sq ist dies der zugehörige Träger. Der umlaufende Bezugszeiger gibt über das Inphasensignal I die Bezugsphase vor. Senkrecht dazu steht das Quadraturphasensignal Q. Aus diesen beiden Signalen I,Q bestimmt der Koordinatenumsetzer 3 die momentane Länge 1+S und momentane Phase ϕ des Zeigers M(t). Die Zeigerdarstellung ist unabhängig von der Rotationsfrequenz ω. So gilt diese Darstellung sowohl für das hochfrequent übertragene Quadratursignal sq als auch für die Quadraturkomponenten I,Q, deren zugehöriger Bezugszeiger mit der niedrigen Rotationsfrequenz ωᵣ umläuft.

Die Realisierung des Demodulators nach der Erfindung kann als Programmablauf in einem Prozessor, insbesondere in einer monolithisch integrierten Schaltung, oder als Schaltung oder in gemischter Form erfolgen. Es ist dabei unerheblich, wie die einzelnen Funtionseinheiten im Detail realisiert sind und ob die Funktionseinheiten auch anderen Zwecken dienen.

## Patentansprüche

1. Digitaler Demodulator für ein quadraturmoduliertes Signal (sq), das mittels einer Amplituden- und Phasenmodulation ein Kombinationssignal überträgt, mit
- einer Quadratursignalquelle (2), die abhängig vom empfangenen quadraturmodulierten Signal (sq) ein digitalisiertes Inphasensignal (I) und ein digitalisiertes Quadraturphasensignal (Q) in tiefer Frequenzlage liefert, wobei die Bandbreite des tiefen Frequenzbereiches nicht größer ist als ein Zehntel der Digitalisierungsfrequenz,
- einem Koordinatenumsetzer (3), der aus dem digitalisierten Inphasensignal (I) und dem digitalisierten Quadraturphasensignal (Q) ein Betragssignal (b) und ein erstes Phasensignal (p1) bildet,
- einem dem Koordinatenumsetzer (3) nachgeschalteten ersten Regelkreis (4), der die Steigung (mp) des ersten Phasensignals (p1) im zeitlichen Mittel auf den Wert Null oder einen Restwert regelt und damit ein zweites Phasensignal (p2) bildet,
- einem dem Koordinatenumsetzer (3) nachgeschalteten zweiten Regelkreis (9), der den zeitlichen Mittelwert (tm) des zweiten Phasensignals (p2) auf einen Phasenbezugswert, insbesondere eine Nullphasenlage, regelt und damit ein drittes Phasensignal (p3) bildet, und
- einem Dekodierer (12), der aus dem Betragssignal (b) und dem dritten Phasensignal (p3) mindestens eine digitalisierte Komponente (R,L,P) des Kombinationssignals bildet.

2. Demodulator nach Anspruch 1, **dadurch gekennzeichnet, daß** die Steigung (mp) des ersten Phasensignals (p1) aus der Differenz zwischen mindestens zwei zeitlich benachbarten Abtastwerten gebildet ist.

3. Demodulator nach Anspruch 1 oder 2, **dadurch gekennzeichnet, daß** der erste und/oder zweite Regelkreis (4, 9) einen Integrator (8) enthält.

4. Demodulator nach einem der Ansprüche 1 bis 3, **dadurch gekennzeichnet, daß** der erste bzw. zweite Regelkreis (4, 9) ein erstes bzw. ein zweites Stellsignal (c1, c2) bildet, mit dem das erste bzw. zweite Phasensignal (p1, p2) additiv/subtraktiv in seinem Wert geändert wird.

5. Demodulator nach Anspruch 3, **dadurch gekennzeichnet, daß** der Integrator (8) für den ersten und zweiten Regelkreis (4, 9) gemeinsam vorhanden ist.

6. Demodulator nach einem der Ansprüche 1 bis 5, **dadurch gekennzeichnet, daß** das dritte Phasensignal (p3) dem Dekodierer (12) und/oder dem zweiten Regelkreis (9) über eine Modifizierungseinrichtung (11) zugeführt ist.

7. Demodulator nach Anspruch 6, **dadurch gekennzeichnet, daß** die Modifizierungseinrichtung (11) einen Tangensbildner enthält.

## Claims

1. A digital demodulator for a quadrature-modulated signal (sq) which transmits a combination signal by amplitude and phase modulation, said digital demodulator comprising:
- a quadrature-signal source (2) which, in response to the received quadrature-modulated signal (sq), provides a digitized in-phase component (I) and a digitized quadrature component (Q) at a low frequency, the width of the low-frequency range being not greater than one tenth of the digitization frequency;
- a resolver (3) which converts the digitized in-phase component (I) and the digitized quadrature component (Q) into a magnitude signal (b) and a first phase signal (p1);
- a first feedback control loop (4) following the resolver (3), which, on a time average, maintains the slope of the first phase signal (p1) at the zero value or a residual value, thus forming a second phase signal (p2);
- a second feedback control loop (9) following the resolver (3), which maintains the time average of the second phase signal (p2) at a phase reference value, particularly at a zero phase value, thus forming a third phase signal (p3); and
- a decoder (12) which produces at least one digitized component (R, L, P) of the combination signal from the magnitude signal (b) and the third phase signal (p3).

2. A demodulator as set forth in claim 1, **characterized in that** the slope (mp) of the first phase signal (p1) is formed from the difference between at least two temporally adjacent sample values.

3. A demodulator as set forth in claim 1 or 2, **characterized in that** the first feedback control loop (4) and/or the second feedback control loop (9) comprise an integrator (8).

4. A demodulator as set forth in any one of claims 1 to 3, **characterized in that** the first feedback control loop (4) and the second feedback control loop (9) form a first corrective signal (c1) and a second corrective signal (c2), respectively, with which the first phase signal (p1) and the second phase;signal (p2), respectively, are additively/subtractively changed in value.

5. A demodulator as set forth in claim 3, **characterized in that** the integrator (8) is common to the first and second feedback control loops (4, 9).

6. A demodulator as set forth in any one of claims 1 to 5, **characterized in that** the third phase signal (p3) is applied to the decoder (12) and/or to the second feedback control loop (9) through a modification device (11).

7. A demodulator as set forth in claim 6, **characterized in that** the modification device (11) comprises a tangent-forming device.

## Revendications

1. Démodulateur numérique pour un signal modulé en quadrature (sq), qui transmet un signal de combinaison au moyen d'une modulation en amplitude et en phase, comportant :
- une source de signal en quadrature (2), qui fournit, en fonction du signal modulé en quadrature (sq) reçu, un signal en phase numérisé (I) et un signal en quadrature (Q) numérisé à une faible fréquence, la largeur de bande de la zone de fréquences faible n'étant pas plus grande que le dixième de la fréquence de numérisation,
- un convertisseur de coordonnées (3), qui forme, à partir du signal en phase numérisé (I) et du signal en quadrature numérisé (Q), un signal de valeur (b) et un premier signal en phase (p1),
- un premier circuit de régulation (4) qui est branché en aval du convertisseur de coordonnées (3) et qui régule la pente (mp) du premier signal en phase (p1) en liaison temporelle avec la valeur zéro ou une valeur résiduelle et forme un deuxième signal en phase (p2 ) avec cette dernière,
- un deuxième circuit de régulation (9) qui est branché en aval du convertisseur de coordonnées (3) et qui régule la valeur moyenne temporelle (tm) du deuxième signal en phase (p2 ) à une valeur de référence de phase, en particulier une position de phase nulle, et forme un troisième signal en phase (p3) avec cette dernière, et
- un décodeur (12), qui forme, à partir du signal de valeur (b) et du troisième signal en phase (p3), au moins une composante numérisée (R, L, P) du signal de combinaison.

2. Démodulateur selon la revendication 1, **caractérisé en ce que** la pente (mp) du premier signal en phase (p1) est formée à partir de la différence entre au moins deux valeurs d'échantillonnage voisines dans le temps.

3. Démodulateur selon la revendication 1 ou 2, **caractérisé en ce que** le premier circuit de régulation (4) ou le deuxième circuit de régulation (9) comprend un intégrateur (8).

4. Démodulateur selon l'une quelconque des revendications 1 à 3, **caractérisé en ce que** le premier circuit de régulation (4), respectivement le deuxième circuit de régulation (9), forme un premier ou un deuxième signal de réglage (c1, c2) au moyen duquel la valeur du premier signal en phase (p1), respectivement du deuxième signal en phase (p2), est modifiée de manière additive/soustractive.

5. Démodulateur selon la revendication 3, **caractérisé en ce que** l'intégrateur (8) est prévu en commun pour le premier circuit de régulation (4) et le deuxième circuit de régulation (9).

6. Démodulateur au décodeur (12) et/ou au deuxième circuit de régulation (9) par l'intermédiaire d'un dispositif d'évaluation (11).

7. Démodulateur selon la revendication 6, **caractérisé en ce que** le dispositif d'évaluation (11) contient un circuit de formation de la tangente.
